# EUROPÄISCHE PATENTANMELDUNG

(11) **EP 4 763 524 A1**
(43) Veröffentlichungstag der Anmeldung: **24.06.2026**
(21) Anmeldenummer: 25222908.3
(22) Anmeldetag: 12.12.2025
(51) Int. Cl.: B41J 2/175, B41J 2/18

(54) **BEDRUCKUNGSVORRICHTUNG ZUM BEDRUCKEN EINES DRUCKSUBSTRATS UND STEUERVERFAHREN**

(30) Priorität: 23.12.2024 DE 102024139677; 23.12.2024 DE 102024139676
(71) Anmelder: Bundesdruckerei GmbH, 10969 Berlin (DE)
(72) Erfinder: PEINZE, Franziska, Berlin (DE); HÖCHERL, Franz, Berlin (DE); WALTHER, Ronny, Berlin (DE); KIRSCHBAUER, Maximilian, Berlin (DE); MOSER, Martin, Berlin (DE)
(74) Vertreter: Schlegel, Sebastian

(57) **Zusammenfassung**

Es ist eine Vorrichtung (1) zum Bedrucken eines Drucksubstrats bereitgestellt. Die Vorrichtung (1) weist einen Druckkopf (2) zum Bedrucken eines Drucksubstrats mit einem Druckmittel, einen Behälter (3) zur Aufnahme des Druckmittels, einen ersten Sensor (7), einen zweiten Sensor (8), eine Fördereinheit (4) zum Fördern von Druckmittel, und eine Steuereinheit auf. Der Behälter (3) ist fluidisch mit einem Einlass (9) des Druckkopfs (2) und fluidisch mit einem Auslass (10) des Druckkopfs (2) verbunden, so dass Druckmittel von dem Behälter (3) durch den Druckkopf (2) in den Behälter (3) strömbar ist. Der erste Sensor (7) ist dazu eingerichtet, eine Eigenschaft des Druckmittels zu erfassen, wenn Druckmittel von dem Behälter (3) zum Druckkopf (2) strömt, und der zweite Sensor (8) ist dazu eingerichtet, eine Eigenschaft des Druckmittels zu erfassen, wenn Druckmittel von dem Druckkopf (2) zu dem Behälter (3) strömt. Die Fördereinheit (4) ist fluidisch zwischen dem Behälter (3) und dem Druckkopf (2) angeordnet, wobei Druckmittel aus dem Behälter (3) durch die Fördereinheit (4) zu dem Druckkopf (2) strömbar ist oder wobei Druckmittel aus dem Druckkopf (2) durch die Fördereinheit (4) zu dem Behälter (3) strömbar ist. Die Steuereinheit ist dazu eingerichtet, basierend auf der von dem ersten Sensor (7) und/oder dem zweiten Sensor (8) erfassten Eigenschaft die Fördereinheit (4) zu steuern. Weiterhin ist ein Verfahren zum Steuern einer Vorrichtung (1) zum Bedrucken eines Drucksubstrats geschaffen. (Fig. 2)

## Beschreibung

Die Erfindung betrifft eine Vorrichtung zum Bedrucken eines Drucksubstrats. Die Erfindung betrifft zudem ein Verfahren zum Steuern einer entsprechenden Vorrichtung.

### Hintergrund

Zum Bedrucken eines Drucksubstrats mit einem Druckmittel, beispielsweise Tinte, werden häufig Inkjet-Drucker verwendet. Diese können das Drucksubstrat mit drop-on-demand oder einem coninuous jet Verfahren bedrucken. Beim drop-on-demand-Druck werden gezielt einzelne Tropfen aus einem Druckkopf ausgestoßen. Beispielsweise wird bei einem Bubble-Jet Verfahren durch ein Heizelement eine Dampfblase erzeugt, deren Druck den Tropfen aus der Düse des Druckkopfs presst. Alternativ kann durch ein Piezo-Element ein Druck erzeugt werden, der einen Tropfen aus der Düse des Druckkopfs presst.

Um eine gute Druckqualität zu erzielen, ist eine möglichst genaue Einstellung der Fördermenge des Druckmittels zu dem Druckkopf und durch den Druckkopf notwendig. Zudem kann eine möglichst gute Steuerung eines Meniskusdrucks des Druckmittels im Druckkopf, der Düse oder einer Düsenleitung wünschenswert sein, um z.B. ein ungewolltes Austreten von Druckmittel aus dem Druckkopf zu erreichen.

Bei bekannten Vorrichtungen und Verfahren ist die Fördermenge, der Druck am Einlass und Auslass des Druckkopfs, und/oder der Meniskusdruck häufig nur schwierig zu steuern und/oder zu regeln. Häufig wird der Füllstand in einem Tank, der mit dem Druckkopf fluidisch verbunden ist und aus dem Druckmittel dem Druckkopf zuführbar ist, gemessen, um damit in Abhängigkeit des Füllstands, der Höhe des Tanks und dergleichen einen hydrostatischen Druck zu bestimmen. Eine solche Bestimmung der Fördermenge und der Drücke ist damit vergleichsweise schwierig und ungenau, da zum einen ungenaue Füllstandssensoren zu vergleichsweise hohen Messungenauigkeiten führen können, zum anderen auch die Leitungsführung einen Einfluss haben kann. Entsprechend ergibt sich eine vergleichsweise ungenaue Steuerung und/oder Regelung der Fördermenge, des Drucks am Einlass und Auslass des Druckkopfs, und/oder des Meniskusdrucks.

Eine Vorrichtung ist aus der EP 2 769 847 A2 bekannt. Bei dieser ist ein Drucksensor und ein Temperatursensor in einer Zufuhrleitung, mit der Druckmittel zu einem Druckkopf geführt wird, und einer Rückführleitung, mit der Druckmittel aus dem Druckkopf abgeführt wird, vorgesehen.

Die Sensoren sind in einem durchströmbaren Sensorblock zusammengefasst. Das Druckmittel wird dabei aus einem Tank mit einer Umwälzpumpe durch ein Heizelement geführt, aufgeheizt, vor dem Druckkopf durch den Sensorblock geführt und dem Druckkopf zugeführt. Nicht durch die Düse des Druckkopfs ausgestoßenes Druckmittel wird von dem Druckkopf durch den Sensorblock und dann zurück in den Tank geführt. Die Umwälzpumpe ist dabei fluidisch zwischen dem Tank und dem Heizelement angeordnet. Die Sensoren dienen einer Erkennung eines Verstopfens z.B. eines Filters oder einer Leitung. Tritt auf der Druckseite der Umwälzpumpe ein Überdruck auf, z. B. aufgrund eines verstopften Filters oder einer anderen Verstopfung in einer der Leitungen oder im Druckkopf, wird Druckmittel durch eine Bypassleitung zurück in den Umwälztank geführt. In diesem Fall sinkt der von den Sensoren gemessene Druck unter einen Mindestschwellenwert und löst ein Alarmsignal aus, das an ein Steuersystem ausgegeben wird. Der Betrieb wird heruntergefahren, bis das Überdruckereignis behoben ist.

Auch diese bekannte Vorrichtung kann damit nicht die Fördermenge, den Druck am Einlass und Auslass des Druckkopfs, und/oder den Meniskusdruck genau genug steuern und/oder regeln.

### Zusammenfassung

Es ist deshalb Aufgabe der vorliegenden Erfindung, eine Vorrichtung zum Bedrucken eines Drucksubstrats und ein Verfahren zum Steuern einer entsprechenden Vorrichtung bereitzustellen, die diese Nachteile überwinden. Die erfindungsgemäße Vorrichtung und das erfindungsgemäße Verfahren ermöglichen eine genaue Steuerung und/oder Regelung einer Fördermenge und/oder Durchflussmenge zu dem Druckkopf, und/oder durch den Druckkopf.

Diese Aufgabe wird gelöst durch eine Vorrichtung mit den Merkmalen des Anspruchs 1, und ein Verfahren mit den Merkmalen des Anspruchs 11. Die Unteransprüche betreffen jeweils vorteilhafte Ausführungsformen.

Nach einem Aspekt ist eine Vorrichtung zum Bedrucken eines Drucksubstrats geschaffen, wobei die Vorrichtung einen Druckkopf zum Bedrucken eines Drucksubstrats mit einem Druckmittel und einen Behälter zur Aufnahme des Druckmittels aufweist. Der Behälter ist fluidisch mit einem Einlass des Druckkopfs und fluidisch mit einem Auslass des Druckkopfs verbunden, so dass Druckmittel von dem Behälter durch den Druckkopf in den Behälter strömbar ist. Die Vorrichtung weist einen ersten Sensor und einen zweiten Sensor auf, wobei der erste Sensor dazu eingerichtet ist, eine Eigenschaft des Druckmittels zu erfassen, wenn Druckmittel von dem Behälter zum Druckkopf strömt, und der zweite Sensor dazu eingerichtet ist, eine Eigenschaft des Druckmittels zu erfassen, wenn Druckmittel von dem Druckkopf zu dem Behälter strömt. Die Vorrichtung weist eine Fördereinheit zum Fördern von Druckmittel auf, wobei die Fördereinheit fluidisch zwischen dem Behälter und dem Druckkopf angeordnet ist, wobei Druckmittel aus dem Behälter durch die Fördereinheit zu dem Druckkopf strömbar ist oder wobei Druckmittel aus dem Druckkopf durch die Fördereinheit zu dem Behälter strömbar ist. Die Vorrichtung weist eine Steuereinheit auf, die dazu eingerichtet ist, basierend auf der von dem ersten Sensor und/oder dem zweiten Sensor erfassten Eigenschaft die Fördereinheit zu steuern.

Nach einem weiteren Aspekt ist ein Verfahren zum Steuern einer Vorrichtung zum Bedrucken eines Drucksubstrats geschaffen, mit den folgenden Schritten: Erfassen einer Eigenschaft eines von einem Behälter der Vorrichtung zu einem Druckkopf der Vorrichtung strömenden Druckmittels mit einem ersten Sensor; Erfassen einer Eigenschaft eines von einem dem Druckkopf zu dem Behälter der Vorrichtung strömenden Druckmittels mit einem zweiten Sensor; Steuern, basierend auf den von dem ersten und dem zweiten Sensor erfassten Eigenschaften des Druckmittels, einer Fördereinheit der Vorrichtung, wobei die Fördereinheit einen Förderdruck und/oder eine Fördermenge des Druckmittels basierend auf den von dem ersten und dem zweiten Sensor erfassten Eigenschaften einstellt.

Die Fördereinheit kann eine Pumpe sein oder aufweisen. Die Steuereinheit kann dazu eingerichtet sein, basierend auf der von dem ersten Sensor und/oder dem zweiten Sensor erfassten Eigenschaft eine Fördermenge und/oder einen Förderdruck der Fördereinheit zu steuern und/oder zu regeln.

Dadurch, dass die Fördereinheit gesteuert und/oder geregelt sein oder werden kann, kann die Durchflussmenge bzw. Fördermenge von Druckmittel zu dem Druckkopf, und/oder durch den Druckkopf, mit hoher Genauigkeit eingestellt, gesteuert und/oder geregelt sein oder werden.

Es kann vorgesehen sein, dass die Vorrichtung eine Mischeinheit aufweisen kann, die fluidisch mit der Fördereinheit verbunden sein kann, z.B. fluidisch vor der Fördereinheit angeordnet sein kann. Durch die Mischeinheit kann Druckmittel eingeführt sein oder werden. Beispielsweise kann die Mischeinheit mit einem Nachfüllbehälter verbunden sein. Die Fördereinheit kann dazu eingerichtet sein, Druckmittel aus der Mischeinheit und/oder aus dem Nachfüllbehälter zu fördern, und/oder in den Kreislauf einzuspeisen. Damit kann auf eine separate und/oder zusätzliche Nachfüllpumpe verzichtet sein oder werden.

Da der erste Sensor eine Eigenschaft des von dem Behälter zu dem Druckkopf strömenden Fluids erfassen kann, und der zweite Sensor eine Eigenschaft des von dem Druckkopf zu dem Behälter strömenden Fluids erfassen kann, kann die Fördereinheit derart angesteuert sein oder werden, dass sich mit hoher Genauigkeit ein vorgegebener Druck fluidisch vor dem Druckkopf und/oder hinter dem Druckkopf ergeben kann, und/oder entsprechend mit hoher Genauigkeit einstellbar, steuerbar und/oder regelbar sein kann. In einigen Ausführungsformen kann ein Meniskusdruck des Druckkopfs genau eingestellt und/oder gesteuert sein oder werden. Die Fördermenge kann entsprechend einfach und unkompliziert aus den von dem ersten Sensor und dem zweiten Sensor erfassten Eigenschaften bestimmt sein oder werden, beispielsweise anhand von den Sensoren gemessenen Drücken des Druckmittels.

Der erste Sensor kann außerhalb des Behälters angeordnet sein. Der zweite Sensor kann außerhalb des Behälters angeordnet sein. Damit kann sich verglichen mit in Behältern angeordneten Sensoren eine höhere Messgenauigkeit ergeben.

Die Vorrichtung kann ein Drucker sein oder aufweisen. Beispielsweise kann die Vorrichtung ein Inkjet-Drucker, z.B. ein BubbleJet-Drucker und/oder ein Piezo-Drucker, und/oder ein Tintenstrahldrucker sein oder aufweisen. Das Druckmittel kann flüssig sein. Das Druckmittel kann beispielsweise eine Tinte sein oder aufweisen.

Die von dem ersten Sensor erfasste Eigenschaft des Druckmittels kann eine Zustandsgröße des Druckmittels sein oder aufweisen. Die von dem zweiten Sensor erfasste Eigenschaft des Druckmittels kann eine Zustandsgröße des Druckmittels sein oder aufweisen. Die Zustandsgröße und/oder Eigenschaft kann beispielsweise eine Temperatur sein oder umfassen. Die Zustandsgröße und/oder Eigenschaft kann beispielsweise ein Druck sein oder umfassen.

Die Fördereinheit kann derart gesteuert sein oder werden, dass eine Fördermenge und/oder ein Förderdruck der Fördereinheit gesteuert sein oder werden kann.

Die Fördereinheit kann fluidisch vor dem ersten Sensor angeordnet sein. Die Fördereinheit kann fluidisch nach dem zweiten Sensor angeordnet sein.

Die Vorrichtung kann eine zweite Fördereinheit, bevorzugt eine Pumpe, aufweisen. In einigen Ausführungsformen kann die Fördereinheit derart angeordnet sein, dass Druckmittel aus dem Behälter durch die Fördereinheit zu dem Druckkopf strömbar sein kann, und die zweite Fördereinheit kann derart angeordnet sein kann, dass Druckmittel aus dem Druckkopf durch die Fördereinheit zu dem Behälter strömbar sein kann. Es kann vorgesehen sein, dass die zweite Fördereinheit fluidisch nach dem zweiten Sensor angeordnet sein kann.

Die Vorrichtung kann eine Druckeinstellungseinheit aufweisen, die dazu eingerichtet sein kann, einen Druck in dem Behälter einzustellen. Der Druck kann ein Behälterdruck sein.

Die Druckeinstellungseinheit kann derart gesteuert sein oder werden, dass der von der Druckeinstellungseinheit in dem Behälter eingestellte Druck gesteuert sein oder werden kann.

Die Druckeinstellungseinheit kann fluidisch mit dem Behälter verbunden sein. Die Druckeinstellungseinheit kann dazu eingerichtet sein, den Druck, bevorzugt einen oder den Behälterdruck, auf in dem Behälter aufgenommenes Druckmittel auszuüben, wenn Druckmittel in dem Behälter aufgenommen ist In einigen Ausführungsformen kann die Druckeinstellungseinheit über dem Behälter angeordnet sein.

Die Druckeinstellungseinheit kann ein Proportionalventil und/oder eine Gaspumpe sein oder aufweisen. Es kann vorgesehen sein, dass die Druckeinstellungseinheit mit einer Überdruckleitung und einer Unterdruckleitung verbunden sein kann. Die Druckeinstellungseinheit kann in einigen Ausführungsformen den Druck, z.B. den Behälterdruck, über eine entsprechende Ventilöffnung und/oder Ventilstellung einstellen. In einer ersten Ventilstellung kann der Druck dem durch die Überdruckleitung vorgegebenen Druck entsprechen. In einer zweiten Ventilstellung kann der Druck dem durch die Unterdruckleitung vorgegebenen Druck entsprechen. Je nach Ventilstellung kann ein gewählter Druck zwischen diesen beiden Eckwerten eingestellt sein oder werden. Das Ventil kann stufenlos einstellbar sein. In einigen Ausführungsformen kann der durch die Überdruckleitung vorgegebenen Druck 0 bis 6 bar betragen. In einigen Ausführungsformen kann der durch die Unterdruckleitung vorgegebene Druck ein Vakuumdruck sein oder umfassen. Beispielsweise kann der Unterdruck, verglichen zu einem Referenzaußendruck, beispielsweise einem Umgebungsdruck, 0 bis -1 bar betragen. Mit Unterdruck kann ein Druck, der niedriger als ein oder der Referenzdruck, Umgebungsdruck oder Normaldruck ist, gemeint sein, z.B. niedriger als 1 bar. Mit Überdruck kann ein Druck, der höher als ein oder der Referenzdruck, Umgebungsdruck oder Normaldruck ist, gemeint sein, z.B. höher als 0,5 bar, oder höher als 1 bar. Mit Unterdruck kann ein Vakuum gemeint sein.

Es kann vorgesehen sein, dass die Druckeinstellungseinheit in Abhängigkeit und/oder basierend auf den von dem ersten Sensor und/oder dem zweiten Sensor erfassten Eigenschaften gesteuert und/oder geregelt sein oder werden kann.

Es kann vorgesehen sein, dass ein Fluid, beispielsweise ein Gas und/oder ein Gasgemisch, von, durch oder mit der Druckeinstellungseinheit in den Behälter geführt sein oder werden kann, so dass sich aufgrund des Drucks des in den Behälter geführten Fluids, z.B. aufgrund eines Gasdrucks, ein Druck, z.B. ein Behälterdruck, in dem Behälter einstellen kann, und/oder Fluid, z.B. das Gas und/oder Gasgemisch, auf das in dem Behälter aufgenommene Druckmittel einen Druck ausüben kann.

Der Behälter kann über eine Zuleitung fluidisch mit dem Druckkopf verbunden sein. Der Behälter kann über eine Zuleitung fluidisch mit dem Einlass und/oder dem Auslass des Drucckopfs verbunden sein.

Der erste Sensor kann an, bei oder in einer oder der Zuleitung zwischen dem Behälter und dem Druckkopf angeordnet sein. Es kann vorgesehen sein, dass der erste Sensor an, bei, und/oder über dem Druckkopf angeordnet sein kann. Der erste Sensor kann an, bei, und/oder über und/oder dem Einlass des Druckkopfs angeordnet sein. In einigen Ausführungsformen kann der erste Sensor möglichst nahe am Druckkopf, und/oder dessen Einlass, angeordnet sein.

Der zweite Sensor kann an, bei oder in einer oder der Rückleitung zwischen dem Behälter und dem Druckkopf angeordnet sein. Es kann vorgesehen sein, dass der zweite Sensor an, bei, und/oder über dem Druckkopf angeordnet sein kann. Der zweite Sensor kann an, bei, und/oder über dem Auslass des Druckkopfs, angeordnet sein. In einigen Ausführungsformen kann der zweite Sensor möglichst nahe am Druckkopf, und/oder dessen Auslass, angeordnet sein. Damit kann eine in und/oder durch den Druckkopf strömende Fördermenge von Druckmaterial gut bestimmbar sein.

Die Steuereinheit kann dazu eingerichtet sein, die Fördereinheit derart anzusteuern, dass ein Meniskusdruck des Druckkopfs zwischen -50 mbar und 500 mbar, beispielsweise zwischen - 50 mbar und 250 mbar, und/oder zwischen 5 mbar und 250 mbar, beträgt. Die Fördereinheit kann derart angesteuert sein oder werden, dass ein Meniskusdruck des Druckkopfs eingestellt und/oder gesteuert sein oder werden kann, z.B. zwischen -50 mbar und 500 mbar, beispielsweise zwischen - 50 mbar und 250 mbar, und/oder zwischen 20 mbar und 250 mbar. Der Meniskusdruck kann an einer Unterseite des Druckkopfs definiert und/oder gemessen sein oder werden. Der Meniskusdruck kann einem Unterdruck an der Unterseite des Druckkopfs entsprechen, z.B. in einem Düsenkanal des Druckkopfs.

In einigen Ausführungsformen kann alternativ oder zusätzlich die Steuereinheit dazu eingerichtet sein, die zweite Fördereinheit und/oder die Druckeinstellungseinheit derart anzusteuern, dass ein Meniskusdruck des Druckkopfs zwischen -50 mbar und 500 mbar, beispielsweise zwischen -40 mbar und 500 mbar, beträgt. Die zweite Fördereinheit und/oder die Druckeinstellungseinheit kann alternativ oder zusätzlich derart angesteuert sein oder werden, dass ein Meniskusdruck des Druckkopfs eingestellt und/oder gesteuert sein oder werden kann, z.B. zwischen -50 mbar und 500, beispielsweise zwischen - 40 mbar und 500 mbar.

Der Behälterdruck kann ein Überdruck sein. Der Behälterdruckkann ein Unterdruck sein.

Der erste Sensor kann ein Drucksensor sein oder aufweisen. Alternativ oder zusätzlich kann der erste Sensor ein Temperatursensor sein oder aufweisen. Die von dem ersten Sensor erfasste Eigenschaft kann ein Druck des Druckmittels und/oder eine Temperatur des Druckmittels sein oder umfassen. Der zweite Sensor kann ein Drucksensor sein oder aufweisen. Alternativ oder zusätzlich kann der zweite Sensor ein Temperatursensor sein oder aufweisen. Die von dem zweiten Sensor erfasste Eigenschaft kann ein Druck des Druckmittels und/oder eine Temperatur des Druckmittels sein oder umfassen.

Der erste Sensor und der zweite Sensor können dazu eingerichtet sein, einen Druck des Druckmittels zu erfassen. Die Steuereinheit kann dazu eingerichtet sein, eine Druckdifferenz der von dem ersten Sensor und dem zweiten Sensor erfassten Drücke zu bestimmen und die Fördereinheit basierend auf der Druckdifferenz zu steuern. Alternativ oder zusätzlich kann die Steuereinheit dazu eingerichtet sein, einen Mittelwert der von dem ersten Sensor und dem zweiten Sensor erfassten Drücke zu bestimmen und die Fördereinheit basierend auf dem Mittelwert zu steuern. Es kann vorgesehen sein, die zweite Fördereinheit basierend auf den von dem ersten Sensor und/oder dem zweiten Sensor erfassten Druck zu steuern, beispielsweise basierend auf dem Mittelwert und/oder der Druckdifferenz. In einigen Ausführungsformen kann alternativ oder zusätzlich vorgesehen sein, die Druckeinstellungseinheit basierend auf den von dem ersten Sensor und/oder dem zweiten Sensor erfassten Druck zu steuern.

In einigen Ausführungsformen kann vorgesehen sein, dass der erste Sensor und der zweite Sensor dazu eingerichtet sein können, eine Temperatur des Druckmittels zu erfassen. Die Steuereinheit kann dazu eingerichtet sein, eine Temperaturabweichung von einem Sollwert zu erfassen. Die Vorrichtung kann eine Temperiereinheit aufweisen. Die Termperiereinheit kann beispielsweise eine Heizeinheit und/oder eine Kühleinheit sein oder aufweisen. Es kann vorgesehen sein, dass die Temperatur in dem Sollbereich geregelt werden kann. Die Steuereinheit kann die Temperiereinheit steuern und/oder regeln. In einigen Ausführungsformen kann die Temperiereinheit dazu eingerichtet sein, die Temperatur des Druckmittels einzustellen, und/oder das Druckmittel zu erwärmen und/oder zu kühlen. Es kann vorgesehen sein, dass die Temperiereinheit in dem Behälter angeordnet sein kann.

### Beschreibung von Ausführungsbeispielen

Im Folgenden wird ein Ausführungsbeispiel unter Bezugnahme auf Figuren einer Zeichnung näher erläutert. Hierbei zeigt:
- Fig. 1: eine schematische Darstellung einer erfindungsgemäßen Vorrichtung;
- Fig. 2: eine schematische Darstellung einer weiteren erfindungsgemäßen Vorrichtung;
- Fig. 3: eine schematische Darstellung noch einer weiteren erfindungsgemäßen Vorrichtung; und
- Fig. 4: eine schematische Darstellung noch einer weiteren erfindungsgemäßen Vorrichtung.

Die Fig. 1 bis 4 zeigen schematische Darstellungen verschiedener Ausführungsbeispiele einer erfindungsgemäßen Vorrichtung 1. Die Vorrichtung 1 weist einen Druckkopf 2 auf. Der Drucckopf 2 kann dazu dienen, Druckmittel auf oder in ein Drucksubstrat zu drucken. Der Druckkopf 2 kann eine oder mehrere Düsen haben, aus denen Druckmittel, beispielsweise Tinte, ausgestoßen sein oder werden kann.

Die Vorrichtung 1 kann ein Drucker, z.B. ein Inkjet-Drucker und/oder Tintenstrahldrucker, sein oder aufweisen. Das Drucksubstrat kann ein zu bedruckendes Substrat, eine zu bedruckende Oberfläche, ein zu bedruckender Körper und/oder dergleichen sein oder aufweisen. Das Drucksubstrat kann beispielsweise Papier, Pappe, Karton oder dergleichen sein oder aufweisen. Das Drucksubstrat kann ein Laminat und/oder ein Kunststoffgegenstand, sein oder aufweisen. Das Drucksubstrat ist aber nicht auf diese Beispiele beschränkt. Mit "Bedrucken" kann gemeint sein, dass Druckmittel auf das Drucksubstrat aufgedruckt sein oder werden kann, und/oder dass Druckmittel in das Drucksubstrat hinein gedruckt sein oder werden kann.

Es kann vorgesehen sein, dass der Druckkopf 2 dazu eingerichtet ist, mit einem Piezo-Verfahren das Drucksubstrat zu bedrucken. In einigen Ausführungsformen kann das Drucksubstrat mittels drop-on-demand bedruckt sein oder werden. Alternativ oder zusätzlich sind aber auch andere Druckverfahren, z.B. Bubble-Jet, möglich. Die Vorrichtung 1 und/oder der Druckkopf 2 kann ein Piezo-Inkjet-Drucker sein oder aufweisen, und/oder ein Bestandteil eines Piezo-Inkjet-Druckers sein. In einigen Ausführungsformen kann alternativ oder zusätzlich die Vorrichtung 1 und/oder der Druckkopf 2 ein mechanischer Inkjet-Drucker sein oder aufweisen, und/oder ein Bestandteil eines mechanischen Inkjet-Druckers sein.

Die Vorrichtung 1 weist einen Behälter 3 auf. Der Behälter 3 kann dazu eingerichtet sein, Druckmittel aufzunehmen, zu speichern und/oder vorzuhalten. Der Behälter 3 ist mit dem Druckkopf 2 fluidisch verbunden, so dass Druckmittel aus dem Behälter 3 in den Druckkopf 2 strömen kann. Beispielsweise kann der Behälter 3 mit einem Einlass 9 des Druckkopfs 2 fluidisch verbunden sein. Der Behälter 3 kann über eine Zuleitung 11 mit dem Druckkopf 2 fluidisch verbunden sein.

Der Behälter 3 ist mit dem Druckkopf 2 fluidisch derart verbunden, dass Druckmittel aus dem Druckkopf 2 zu oder in den Behälter 3 strömen kann. Beispielsweise kann ein Auslass 10 des Druckkopfs 2 fluidisch mit dem Behälter 3 verbunden sein. Der Druckkopf 2 kann über eine Rückleitung 12 fluidisch mit dem Behälter 3 verbunden sein.

Der Behälter 3 kann ein Volumen zwischen 10 ml und 100 ml, bevorzugt zwischen 10 ml und 50 ml, haben. Der Behälter 3 kann ein Volumen kleiner als 50 ml haben.

Es kann vorgesehen sein, dass der Behälter 3 in einer Behältereinheit 16 aufgenommen und/oder gebildet sein kann. Es kann vorgesehen sein, dass die Behältereinheit 16 derart ausgestaltet ist, dass sie einen Behälter 3 bilden kann.

Es kann vorgesehen sein, dass der Behälter 3 ein Überdruckbehälter sein oder aufweisen kann, und/oder einen Überdruck haben kann.

Alternativ kann vorgesehen sein, dass der Behälter 3 ein Unterdruckbehälter sein oder aufweisen kann, und/oder einen Unterdruck und/oder ein Vakuum haben kann.

Der Behälter 3 kann über dem Druckkopf 2 angeordnet sein und/oder sich über dem Druckkopf 2 befinden. Der Behälter 3 kann z.B. in einer Ebene angeordnet sein, die in vertikaler Richtung und/oder senkrecht von einer Ebene, in der der Druckkopf 2 angeordnet sein kann, beabstandet ist. Der Behälter 3 kann auf einer Höhe angeordnet sein, die über einer Höhe, auf der der Druckkopf 2 angeordnet ist, liegen kann.

Es kann vorgesehen sein, dass die Höhe in Richtung der Schwerkraft über dem Druckkopf 2 bestimmt, definiert und/oder gemessen sein oder werden kann. Die Höhe kann einer geodätischen Höhe über dem Druckkopf 2 entsprechen. Die Höhe kann also einer Höhendifferenz zwischen dem Flüssigkeitsspiegel der Tinte im Behälter und dem Druckkopf entsprechen. Alternativ kann die Höhe der Höhendifferenz zwischen dem Auslass des Tintenbehälters und dem Einlass des Druckkopfs, in Richtung der Erdbeschleunigung gemessen, entsprechen.

Ein Abstand zwischen einer Flüssigkeitssäule von Druckmittel in dem Behälter 3 und einer Unterseite des Druckkopfs 2 kann zwischen -1000 mm und 1000 mm betragen, bevorzugt zwischen 150 mm und 500 mm. Die Flüssigkeitssäule kann eine Füllhöhe und/oder ein Füllstand von Druckmittel in dem Behälter 3 sein oder aufweisen. Alternativ oder zusätzlich kann die Flüssigkeitssäule Druckmittel umfassen, das in der den Behälter 3 mit dem Druckkopf 2 verbindende Leitung 11 vorhanden sein kann.

Der Abstand der Flüssigkeitssäule kann von einer Oberfläche der Flüssigkeitssäule, z.B. der Oberfläche von Druckmittel in dem Behälter 3, bis zur Unterseite des Druckkopfs 2, definiert, bestimmt und/oder gemessen sein oder werden. Alternativ oder zusätzlich kann der der Abstand der Flüssigkeitssäule von einer Unterseite des Behälters 3 bis zur Unterseite des Drucckopfs 2 definiert, bestimmt und/oder gemessen sein oder werden.

Der Abstand kann in einigen Ausführungsformen in Richtung der Schwerkraft definiert, bestimmt und/oder gemessen sein oder werden. In einigen Ausführungsformen kann alternativ oder zusätzlich der Abstand eine Länge einer der Leitungen 11, 12 umfassen.

Der Abstand kann derart eingestellt sein oder werden, dass ein erforderlicher Druckbereich, beispielsweise ein Meniskusdruck, eingestellt sein oder werden kann.

In einigen Ausführungsformen kann beispielsweise eine Nachfüllung vorgesehen sein oder werden, um den Abstand, Füllstand und/oder Füllhöhe zu steuern und/oder zu regeln.

Die Zuleitung 11 und/oder die Rückleitung 12 kann jeweils ein Schlauch sein oder umfassen. Beispielsweise kann der Schlauch einen Kunststoff und/oder Plastik aufweisen, und/oder aus Kunststoff und/oder Plastik bestehen. Die Zuleitung 11 und/oder die Rückleitung 12, und/oder der Schlauch, kann beschichtet sein. Die Beschichtung kann beispielsweise eine ETFE-Beschichtung sein oder umfassen. Eine oder die ETFE-Bechichtung kann beispielsweise vorgesehen sein, wenn das Druckmittel eine lösungsmittelbasierte Tinte ist oder aufweist, und/oder wenn das Druckmittel eine UV-Tinte ist oder aufweist. In einigen Ausführungsformen kann ein Innendurchmesser der jeweiligen Leitung 11, 12, und/oder des Schlauchs, zwischen 2 mm bis 6 mm betragen, bevorzugt zwischen 5 mm und 6 mm betragen. In einigen Ausführungsformen kann ein Außendurchmesser der jeweiligen Leitung 11, 12, und/oder des Schlauchs, zwischen 4 mm bis 10 mm betragen, bevorzugt 8 mm bis 10 mm betragen.

Es kann vorgesehen sein, dass in der Zuleitung 11 und/oder der Rückleitung 12 ein Absperrventil angeordnet sein kann, und/oder dass die Zuleitung 11 und/oder die Rückleitung 12 ein Absperrventil aufweist. Das Absperrventil kann dazu eingerichtet sein, eine Strömung von Druckmittel durch die jeweilige Leitung 11, 12 zu verhindern und/oder zu sperren. Damit kann, wenn die Vorrichtung 1 und/oder das Verfahren z.B. in einem Ruhezustand ist, eine Strömung von Druckmittel aus dem Behälter 3 zum Druckkopf 2, und/oder von dem Druckkopf 2 zu dem Behälter 3, verhindert und/oder gesperrt sein oder werden. Bei gesperrter Strömung von Druckmittel kann alternativ oder zusätzlich beispielsweise ein Nachfüllen von Druckmittel erleichtert sein oder werden, und/oder ein Einregeln des Drucks in dem Behälter 3 erleichtert sein oder werden. Weiterhin kann ein Auslaufen von Tinte durch den Druckkopf im Ruhezustand verhindert werden.

Zum Bedrucken eines Drucksubstrats kann Druckmittel aus dem Behälter 3 dem Druckkopf 2 zugeführt sein oder werden. Mindestens ein Teil des zugeführten Druckmittels kann über Düsen des Druckkopfs 2 ausgestoßen sein oder werden, um das Drucksubstrats zu bedrucken. Der nicht ausgestoßene Teil des Druckmittels kann von dem Druckkopf 2 zu dem Behälter 3 zurückgeführt sein oder werden.

Das Druckmittel kann ein flüssiges Druckmittel sein oder aufweisen. Beispielsweise kann das Druckmittel Tinte sein oder aufweisen. Das Druckmittel kann lösemittelhaltig sein.

Der Behälter 3 kann das zum Drucken verwendet Druckmittel, z.B. Tinte, bereitstellen. Überschüssiges und/oder zu viel bereitgestelltes Druckmittel kann von dem Druckkopf 2 in den Behälter 3 zurückgeführt sein oder werden.

Um eine gute Druckqualität zu erzielen, kann eine möglichst genaue Einstellung eines Meniskusdrucks des Druckkopfs 2 erforderlich sein. Mit Meniskusdruck kann ein Unterdruck an einer Unterseite des Druckkopfs 2 in einer Düse und/oder einem Düsenkanal des Druckkopfs 2 gemeint sein. Der Meniskusdruck kann ein Zurückhalten von Druckmittel, z.B. Tinte ermöglichen und/oder bewirken, um damit ein Auslaufen von Druckmittel aus dem Druckkopf zu verhindern.

Beispielsweise kann bei einem drop-on-demand Verfahren vorgesehen sein, Druckmittel zwischen dem beabsichtigten Ausstoßen von Tropfen zurückzuhalten, um unbeabsichtigtes Abgeben von Druckmittel aus der Düse zu verhindern. Alternativ oder zusätzlich kann vorgesehen sein, durch den Meniskusdruck die Oberfläche des Druckmittels in der Düse und/oder dem Düsenkanal nach dem Abgeben bzw. Ausstoßen eines Tropfens zu spannen, um ein Austreten von Satellitentropfen nach dem Abgeben bzw. Abschießen zu verhindern oder zumindest zu reduzieren.

In einigen Ausführungsformen kann vorgesehen sein, dass der Meniskusdruck präzise eingestellt, gesteuert und/oder geregelt sein oder werden kann. Dadurch kann die Druckqualität verbessert sein oder werden. In einigen Ausführungsformen kann der Meniskusdruck zwischen -50 bis 500 mbar eingestellt und/oder gesteuert oder geregelt sein oder werden, beispielsweise zwischen - 50 mbar und 250 mbar. In einigen Ausführungsformen können sich dabei Abweichungen von ± 5 mbar oder weniger erzielen lassen.

Die Vorrichtung 1 weist einen ersten Sensor 7 und ein zweiten Sensor 8 auf. Der erste Sensor 7 ist dazu eingerichtet, eine Eigenschaft des Druckmittels zu erfassen, wenn Druckmittel von dem Behälter 3 zu dem Druckkopf 2 strömt, beispielsweise durch Zuleitung 11. Der zweite Sensor 8 ist dazu eingerichtet, eine Eigenschaft des Druckmittels zu erfassen, wenn Druckmittel von dem Druckkopf 2 zu dem Behälter 3 strömt, beispielsweise durch Rückleitung 12. Die Eigenschaft des Druckmittels kann eine Zustandsgröße des Druckmittels sein oder aufweisen. Die Eigenschaft und/oder Zustandsgröße des Druckmittels kann ein Druck und/oder eine Temperatur des Druckmittels sein oder aufweisen. Es kann vorgesehen sein, dass der erste Sensor 7 an, bei oder in der Zuleitung 11 angeordnet sein kann, durch die Druckmittel von dem Behälter 3 zu dem Druckkopf 2 strömen kann. Es kann vorgesehen sein, dass der zweite Sensor 8 an, bei oder in der Rückleitung 12 angeordnet sein kann, durch die Druckmittel von dem Druckkopf 2 zu dem Behälter 3 strömen kann.

Der erste Sensor 7 kann ein Drucksensor und/oder ein Temperatursensor sein oder aufweisen. Der zweite Sensor 8 kann ein Drucksensor und/oder ein Temperatursensor sein oder aufweisen. In einigen Ausführungsformen kann der erste Sensor 7 und/oder der zweite Sensor 8 ein kombinierter Drucksensor und Temperatursensor sein oder aufweisen, und/oder dazu eingerichtet sein, sowohl Temperatur als auch Druck des Druckmittels zu erfassen.

Es kann vorgesehen sein, dass der erste Sensor 7 und/oder der zweite Sensor 8 an oder bei dem Druckkopf 2 angeordnet sein können. In einigen Ausführungsformen kann vorgesehen sein, dass der erste Sensor 7 und/oder der zweite Sensor 8 nahe an dem Druckkopf 2 angeordnet sein können. In einigen Ausführungsformen kann der erste Sensor 7 an und/oder bei, oder zumindest nahe an dem Einlass 9 des Druckkopfs 2 angeordnet sein. In einigen Ausführungsform kann der zweite Sensor 8 an und/oder bei, oder zumindest nahe an dem Auslass 10 des Druckkopfs 2 angeordnet sein. Die von dem ersten Sensor 7 erfasste Eigenschaft kann dem entsprechenden lokalen Wert des Druckmittels am Einlass 9 des Druckkopfs 2 entsprechen. Die von dem zweiten Sensor 8 erfasste Eigenschaft kann dem entsprechenden lokalen Wert des Druckmittels am Auslass 10 des Druckkopfs 2 entsprechen.

Ist beispielsweise der erste Sensor 7 nahe an dem Einlass 9 angeordnet, so kann beispielsweise ein gemessener Druck dem Druck des Druckmittels an oder im Einlass 9 entsprechen. Ist beispielsweise der zweite Sensor 8 nahe an dem Auslass 10 angeordnet, so kann beispielsweise ein gemessener Druck dem Druck des Druckmittels an oder im Auslass 10 entsprechen.

Die Vorrichtung 1 weist eine Fördereinheit 4 auf. Die Fördereinheit 4 kann eine Pumpe sein oder aufweisen, z.B. eine Mikrozahnringpumpe. Die Fördereinheit 4 kann dazu eingerichtet sein, Druckmittel aus dem Behälter 3 zu dem Druckkopf 2 und/oder von dem Druckkopf 2 in den Behälter zu fördern. Die Fördereinheit 4 ist fluidisch zwischen dem Behälter 3 und dem Druckkopf 2 angeordnet. Die Fördereinheit 4 und/oder die Mikrozahnringpumpe kann vibrationsarm sein und/oder bei einem Durchfluss im Wesentlichen pulsfrei sein.

Wie beispielsweise in den Figuren 1 und 2 gezeigt, kann die Fördereinheit 4 derart fluidisch zwischen Behälter 3 und Druckkopf 2 angeordnet sein, dass Druckmittel aus dem Behälter 3 durch die Fördereinheit 4 zu und/oder in den Druckkopf 2 strömen kann. Es kann vorgesehen sein, dass die Fördereinheit 4 fluidisch vor dem ersten Sensor 7 angeordnet sein kann. In einigen Ausführungsformen kann die Fördereinheit 4 und/oder der erste Sensor 7 an, in oder bei der Zuleitung 11 angeordnet sein. **In** einigen Ausführungsformen kann der erste Sensor 7 an, in oder bei dem Einlass 9 des Druckkopfs 2 angeordnet sein.

Wie beispielsweise in den Figuren 3 und 4 gezeigt, kann die Fördereinheit 4 derart fluidisch zwischen Behälter 3 und Druckkopf 2 angeordnet sein, dass Druckmittel aus dem Druckkopf 2 zu und/oder in den Behälter 3 strömen kann. Es kann vorgesehen sein, dass die Fördereinheit 4 fluidisch nach dem zweiten Sensor 8 angeordnet sein kann. **In** einigen Ausführungsformen kann die Fördereinheit 4 und/oder der zweite Sensor 8 an, in oder bei der Rückleitung 12 angeordnet sein. In einigen Ausführungsformen kann der zweite Sensor 8 an, in oder bei dem Auslass 10 des Druckkopfs 2 angeordnet sein.

In einigen Ausführungsformen kann eine zweite Fördereinheit 6 vorgesehen sein. In einigen Ausführungsformen kann die zweite Fördereinheit 6 fluidisch zwischen dem Druckkopf 2 und dem Behälter 3 angeordnet sein, z.B. an, in oder bei der Rückleitung 12 und/oder dem Auslass 10, wenn die Fördereinheit 4 fluidisch zwischen dem Behälter 3 und dem Druckkopf 2 angeordnet sein kann, vgl. z.B: Fig. 1. In einigen Ausführungsformen kann die zweite Fördereinheit 6 fluidisch zwischen dem dem Behälter 3 und dem Druckkopf 2 angeordnet sein, z.B. an, in oder bei der Zuleitung 11 und/oder dem Einlass 9, wenn die Fördereinheit 4 fluidisch zwischen dem Druckkopf 2 und dem Behälter 3 angeordnet sein kann. Die zweite Fördereinheit 6 kann eine Pumpe, beispielsweise eine Mikrozahnringpumpe, sein oder aufweisen. Die zweite Fördereinheit 6 und/oder die Mikrozahnringpumpe kann vibrationsarm sein und/oder bei einem Durchfluss im Wesentlichen pulsfrei sein.

Es kann vorgesehen sein, dass die Fördereinheit 4 und/oder die zweite Fördereinheit 6 dazu eingerichtet sein können, Druckmittel aus dem Behälter 3 zu dem Druckkopf 2 zu fördern. Die Fördereinheit 4 und/oder die zweite Fördereinheit 6 kann einen entsprechenden Förderdruck und/oder Fördermenge einstellen. Förderdruck und Fördermenge können derart gewählt, gesteuert und/oder geregelt sein, dass die von dem ersten Sensor 7 und/oder dem zweiten Sensor 8 erfassten Eigenschaften und/oder der Meniskusdruck vorgegebene Werte haben, oder zumindest nicht signifikant von diesen abweichen.

Es kann vorgesehen sein, dass die Fördereinheit 4 und/oder die zweite Fördereinheit 6 dazu eingerichtet sein können, Druckmittel aus dem Druckkopf 2 zu dem Behälter 3 fördern. Die Fördereinheit 4 und/oder die zweite Fördereinheit 6 kann einen entsprechenden Förderdruck und/oder Fördermenge einstellen. Förderdruck und Fördermenge können derart gewählt, gesteuert und/oder geregelt sein, dass die von dem ersten Sensor 7 und/oder dem zweiten Sensor 8 erfassten Eigenschaften und/oder der Meniskusdruck vorgegebene Werte haben, oder zumindest nicht signifikant von diesen abweichen.

In einigen Ausführungsformen kann vorgesehen sein, dass die Förderrichtung der Fördereinheit 4 und/oder der zweite Fördereinheit 6 geändert, variiert, gesteuert und/oder geregelt sein oder werden kann, wie z.B. in Fig. 4 beispielhaft angedeutet. Es kann vorgesehen sein, dass die Förderrichtung in Abhängigkeit des Behälterdrucks und/oder der Anordnung und/oder Position der Fördereinheit 4, und/oder der zweiten Fördereinheit 6, eingestellt sein oder werden kann. In einigen Ausführungsformen kann die Förderrichtung in Abhängigkeit davon gewählt sein oder werden, ob der Behälterdruck ein Überdruck oder ein Unterdruck, z.B. ein Vakuum, ist oder aufweist.

Die Vorrichtung 1 kann eine Druckeinstellungseinheit 5 aufweisen. Die Druckeinstellungseinheit 5 kann dazu eingerichtet sein, einen Behälterdruck in dem Behälter 3 einzustellen.

In einigen Ausführungsformen kann die Druckeinstellungseinheit 5 ein Proportionalventil sein oder aufweisen. Beispielsweise kann die Druckeinstellungseinheit 5 mit einer (nicht in Figur 1 gezeigten) Überdruckleitung und/oder einer (nicht in Figur 1 gezeigten) Unterdruckleitung fluidisch verbunden sein oder werden.

In einigen Ausführungsformen kann die Druckeinstellungseinheit 5 in Abhängigkeit einer Ventilstellung den Behälterdruck einstellen. In einer ersten Ventilstellung kann der Behälterdruck dem durch die Überdruckleitung bereitgestellten Druck entsprechen. In einer zweiten Ventilstellung kann der Behälterdruck dem durch die Unterdruckleitung bereitgestellten Druck entsprechen. Je nach Ventilstellung zwischen der ersten Ventilstellung und der zweiten Ventilstellung kann der Behälterdruck entsprechend zwischen diesen Drücken liegen. Es kann vorgesehen sein, dass durch eine Steuerung der jeweiligen Ventilstellung, und/oder der ersten Druckeinstellungseinheit 5, der Behälterdruck eingestellt, gesteuert, geregelt und/oder gewählt sein oder werden kann.

In einigen Ausführungsformen kann die Überdruckleitung einen Druck von 0 bis 6 bar bereitstellen. In einigen Ausführungsformen kann die Unterdruckleitung ein Druck von 0 bis -1 bar bereitstellen.

Alternativ oder zusätzlich kann die Druckeinstellungseinheit 5 eine Gaspumpe sein oder aufweisen. Eine entsprechende Gaspumpe kann dazu eingerichtet sein, den Behälterdruck entsprechend einzustellen, zu steuern oder zu regeln.

Es kann vorgesehen sein, dass ein Fluid, beispielsweise ein Gas und/oder ein Gasgemisch, von, durch oder mit der Druckeinstellungseinheit 5 in den Behälter 3 geführt sein oder werden kann, so dass sich aufgrund des Drucks des in den Behälter 3 geführten Fluids, z.B. aufgrund eines Gasdrucks, der Behälterdruck in dem Behälter 3 einstellen kann, und/oder Fluid, z.B. das Gas und/oder Gasgemisch, auf das in dem Behälter 3 aufgenommene Druckmittel einen Druck ausüben kann.

Der Behälterdruck in dem Behälter 3 kann ein Gasdruck sein oder aufweisen. Der Behälterdruck kann auf in dem Behälter 3 vorgehaltenes und/oder aufgenommenes Druckmittel wirken.

Die Druckeinstellungseinheit 5 kann außerhalb des Behälters 3 angeordnet sein. Die Druckeinstellungseinheit 5 kann über dem Behälter 3 angeordnet sein. Beispielsweise kann die Druckeinstellungseinheit 5 auf einer Höhe angeordnet sein, die über einer Höhe des Behälters 3 liegen kann. Die Druckeinstellungseinheit 5 kann über eine Leitung 14 fluidisch mit dem Behälter 3 verbunden sein.

Die Vorrichtung 1 weist eine (nicht in den Figuren gezeigte) Steuereinheit auf. Die Steuereinheit kann mit dem ersten Sensor 7 und/oder dem zweiten Sensor 8 verbunden sein, und/oder von dem ersten Sensor 7 und/oder dem zweiten Sensor 8 erfasste Werte empfangen. Die Steuereinheit kann mit der Fördereinheit 4 verbunden sein, um diese zu steuern und/oder zu regeln. In einigen Ausführungsformen kann die Steuereinheit mit der zweiten Fördereinheit 6 und/oder der Druckeinstellungseinheit 5 verbunden sein, um diese zu steuern und/oder zu regeln.

Die Steuereinheit kann ein Mikro-Controller sein oder aufweisen. Die Steuereinheit kann einen FPGA, einen integrierten Schaltkreis, eine Logikschaltung, eine Computereinheit, und/oder einen Mikroprozessor aufweisen.

Die Vorrichtung 1 und/oder das Verfahren kann einen Betriebszustand und einen Ruhezustand umfassen. Der Ruhezustand kann ein Stand-by-Zustand sein. Die Vorrichtung 1 und/oder das Verfahren kann im Ruhezustand ausgeschaltet sein.

Es kann vorgesehen sein, dass die Steuerung und/oder Regelung der Fördereinheit 4 und/oder der zweiten Fördereinheit 6, und/oder die Erfassung des Drucks des Druckmittels, erfolgen kann, bevorzugt kontinuierlich erfolgen kann, wenn die Vorrichtung 1 und/oder das Verfahren im Betriebszustand ist. Es kann vorgesehen sein, dass die Steuerung und/oder Regelung der Fördereinheit 4 und/oder der zweiten Fördereinheit 5, und/oder die Erfassung des Drucks des Druckmittels, nicht erfolgt, wenn die Vorrichtung 1 und/oder das Verfahren im Ruhezustand ist.

Es kann vorgesehen sein, dass im Ruhezustand kein Druckmittel durch den Druckkopf 2 und/oder zwischen dem Behälter 3 und dem Druckkopf 2 fließen und/der zirkulieren kann. Beispielsweise kann damit, wenn ein Filter in der Zuleitung 11 und/oder der Rückführleitung 12 angeordnet ist, eine Verdünnung des Druckmittels verhindert oder zumindest verringert sein oder werden.

**In** einigen Ausführungsformen kann vorgesehen sein, dass der erste Sensor 7 und der zweite Sensor 8 jeweils einen Druck des Druckmittels erfassen. Die Steuereinheit kann dazu eingerichtet sein, aus den von dem ersten Sensor 7 und dem zweiten Sensor 8 erfassten Drücken einen Mittelwert und/oder eine Druckdifferenz zu bilden. Die Steuereinheit kann dazu eingerichtet sein, basierend auf dem gebildeten Mittelwert und/oder der Druckdifferenz die Fördereinheit 4, die zweite Fördereinheit 6 und/oder die Druckeinstellungseinheit 5 zu steuern und/oder zu regeln. In einigen Ausführungsformen kann alternativ oder zusätzlich vorgesehen sein, dass die Steuereinheit basierend auf dem von dem ersten Sensor 7 und/oder dem zweiten Sensor 8 erfassten Druck die Fördereinheit 4, die zweite Fördereinheit 6 und/oder die Druckeinstellungseinheit 5 steuern und/oder regeln kann.

Es kann vorgesehen sein, dass der Behälterdruck und/oder die Druckeinstellungseinheit 5 derart gesteuert und/oder geregelt sein oder werden kann, dass sich im Zusammenspiel mit der Steuerung und/oder Regelung der Fördereinheit 4 und/oder der zweiten Fördereinheit 6, und/oder dem Förderdruck und/oder der Fördermenge der Fördereinheit 4 und/oder zweiten Fördereinheit 6, ein vorgegebener Meniskusdruck, Durchflussmenge und/oder Fördermenge zu oder durch den Druckkopf 2 einstellen kann. Es kann vorgesehen sein, dass der Behälterdruck und/oder die Druckeinstellungseinheit 5 derart gesteuert und/oder geregelt sein oder werden kann, dass die von dem ersten Sensor 7 und/oder dem zweiten Sensor 8 erfassten Eigenschaften vorgegebene Werte haben können, und/oder innerhalb eines Toleranzbereichs liegen können.

Die Druckdifferenz kann beispielsweise einer Druckdifferenz zwischen Einlass 9 und Auslass 10 des Druckkopfs 2 entsprechen. Die Druckdifferenz kann damit die Durchflussgeschwindigkeit des Druckmittels durch den Druckkopf 2 bestimmen und/oder repräsentieren.

Der Mittelwert des Drucks kann beispielsweise dem Meniskusdruck entsprechen, und/der den Meniskusdruck approximieren und/oder repräsentieren.

Alternativ oder zusätzlich kann vorgesehen sein, dass die Steuereinheit basierend auf dem von dem ersten Sensor 7 und/oder dem zweiten Sensor 8 erfassten Temperatur die Fördereinheit 4, und/oder die zweite Fördereinheit 6 und/oder Druckeinstellungseinheit 5, steuern und/oder regeln kann. In einigen Ausführungsformen kann ein Mittelwert und/oder eine Differenz der von dem ersten Sensor 7 und/oder dem zweiten Sensor 8 erfassten Temperatur gebildet sein oder werden, und basierend auf dem Mittelwert und/oder der Differenz, und/oder basierend auf einem Absolutwert eines oder beider Temperaturwerte, eine Temperiereinheit der Vorrichtung 1, beispielsweise eine Heizeinheit und/oder eine Kühleinheit der Temperiereinheit, gesteuert und/oder geregelt sein oder werden.

In einigen Ausführungsformen kann der erste Sensor 7 und/oder der zweite Sensor 8 dazu eingerichtet sein, einen Druck des Druckmittels mit einer Genauigkeit von ± 2 mbar oder weniger zu erfassen und/oder zu messen. In einigen Ausführungsformen kann der erste Sensor 7 und/oder der zweite Sensor 8 dazu eingerichtet sein, eine Temperatur des Druckmittels mit einer Genauigkeit von ± 1 K oder weniger zu erfassen und/oder zu messen.

In einigen Ausführungsformen kann die Vorrichtung 1 eine (nicht in den Figuren gezeigte) Temperiereinheit aufweisen. Die Temperiereinheit kann eine Heizeinheit und/oder eine Kühleinheit sein oder umfassen. Die Temperiereinheit kann dazu eingerichtet sein, Druckmittel zu erwärmen und/oder abzukühlen, auf eine vorgegebene Temperatur zu bringen und/oder Druckmittel auf einer vorgegebenen Temperatur bereitzustellen. Die Steuereinheit kann mit der Temperiereinheit verbunden sein und diese steuern und/oder regeln. Es kann vorgesehen sein, dass die Steuereinheit die vorgegebene Temperatur einstellen oder vorgeben kann. In einigen Ausführungsformen kann die Steuereinheit die Temperiereinheit derart ansteuern und/oder regeln, dass eine von dem ersten Sensor 7 und/oder dem zweiten Sensor 8 erfasste Temperatur weniger als ± 1 K von einem Temperatursollwert abweichen kann.

Die Temperiereinheit, und/oder eine Heizeinheit und/oder eine Kühleinheit, kann an, in oder bei dem Behälter 3 angeordnet sein.

Die Heizeinheit kann eine oder mehrere in dem Behälter 3 angeordnete Heizmatten umfassen. Die Heizeinheit kann eine oder mehrere Heizspiralen oder Heizspulen umfassen.

Die Kühleinheit kann eine Wasserkühlung umfassen. Die Kühleinheit, und/oder die Wasserkühlung, kann in einigen Ausführungsformen ein Proportionalventil aufweisen, das z.B. an oder bei einem Zulauf des Behälters 3, beispielsweise an einem Zulauf im Bereich einer Rezirkulationsleitung oder der Rückführleitung 12, angeordnet sein kann. Durch das Proportionalventil kann eine Durchflussmenge an Kühlwasser gesteuert und/oder geregelt sein oder werden, so dass die Kühlung gesteuert und/oder geregelt sein oder werden kann.

Es kann vorgesehen sein, dass in Abhängigkeit der von dem ersten Sensor 7 und/oder dem zweiten Sensor 8 erfassten Eigenschaften, z.B. Druck und/oder Temperatur, der Förderdruck und/oder die Fördermenge der Fördereinheit 4, und/oder der zweiten Fördereinheit 6, eingestellt, gesteuert, geregelt und/oder gewählt sein oder werden kann. **In** einigen Ausführungsformen kann in Abhängigkeit der von dem ersten Sensor 7 und/oder dem zweiten Sensor 8 erfassten Eigenschaften, z.B. Druck und/oder Temperatur, der Behälterdruck eingestellt, gesteuert, geregelt und/oder gewählt sein oder werden. Es kann vorgesehen sein, dass in Abhängigkeit der von dem ersten Sensor 7 und/oder dem zweiten Sensor 8 erfassten Eigenschaften, z.B. Druck und/oder Temperatur, die Fördereinheit 4, und/oder die zweite Fördereinheit 6 und/oder die Druckeinstellungseinheit 5, eingestellt, gesteuert, geregelt und/oder gewählt sein oder werden kann.

Es kann vorgesehen sein, dass durch Steuern und/oder Regeln der Fördereinheit 4, und/oder der zweiten Fördereinheit 6 und/oder der Druckeinstellungseinheit 5, und/oder des Förderdrucks, Fördermenge und/oder Behälterdrucks der Meniskusdruck des Druckkopfs 2 gesteuert und/oder geregelt sein oder werden kann.

Es kann vorgesehen sein, dass der Meniskusdruck mit einer Abweichung von weniger als ± 5 mbar gesteuert und/oder geregelt sein oder werden kann, z.B. verglichen mit einem vor-gegebenen und/oder einzustellenden Meniskusdruck. Beispielsweise kann durch die Fördereinheit 4, und/oder die zweite Fördereinheit 6 und/oder die Druckeinstellungseinheit 5, und/oder den Förderdruck, die Fördermenge und/oder den Behälterdruck, der Meniskusdruck mit einer Abweichung von weniger als ± 5 mbar gesteuert und/oder geregelt sein oder werden, z.B. verglichen mit einem vorgegebenen und/oder einzustellenden Meniskusdruck.

Es kann vorgesehen sein, dass die Druckdifferenz mit einer Abweichung von weniger als ± 5 mbar gesteuert und/oder geregelt sein oder werden kann, z.B. verglichen mit einem vorgegebenen und/oder einzustellenden Druckdifferenz. Beispielsweise kann durch die Fördereinheit 4, und/oder die zweite Fördereinheit 6 und/oder die Druckeinstellungseinheit 5, und/oder durch den Förderdruck, Fördermenge und/oder den Behälterdruck die Druckdifferenz mit einer Abweichung von weniger als ± 5 mbar gesteuert und/oder geregelt sein oder werden, z.B. verglichen mit einem vorgegebenen und/oder einzustellenden Druckdifferenz.

**In** einigen Ausführungsformen kann die Vorrichtung 1 einen dritten Sensor 20 aufweisen. Der dritte Sensor 20 kann z.B. ein Geschwindigkeitssensor sein oder aufweisen, der eine Strömungsgeschwindigkeit des Druckmittels erfassen kann. Alternativ oder zusätzlich kann der dritte Sensor 20 z.B. ein Durchflusssensor sein oder aufweisen, der einen Volumenstrom des Druckmittels erfassen kann. Alternativ oder zusätzlich kann der dritte Sensor 20 ein Viskositätssensor sein, und/oder eine Viskosität des Druckmittels erfassen. Alternativ oder zusätzlich kann der dritte Sensor 20 ein Temperatursensor sein, und/oder eine Temperatur des Druckmittels erfassen. Die Steuereinheit kann mit dem dritten Sensor 20 verbunden sein, und von dem dritten Sensor 20 erfasste Werte empfangen. Es kann vorgesehen sein, dass die Fördereinheit fluidisch nach dem dritten Sensor 20 angeordnet sein kann, z.B. wenn der dritte Sensor an, in oder bei der Rückleitung 12 angeordnet sein kann. Alternativ kann vorgesehen sein, dass die Fördereinheit fluidisch vor dem dritten Sensor 20 angeordnet sein kann, z.B. wenn der dritte Sensor 20 an, in oder bei der Zuleitung 11 angeordnet sein kann. Es kann vorgesehen sein, dass bei der Steuerung und/oder Regelung der Fördereinheit 5 und/oder der weiteren Fördereinheit 4 und/oder der zweiten Fördereinheit 6 die Steuereinheit die von dritten Sensor 20 erfassten Werte berücksichtigen kann.

Alternativ oder zusätzlich kann die Vorrichtung 1 einen weiteren Sensor (nicht in den Figuren gezeigt) aufweisen, der an, in oder bei dem Behälter 3 angeordnet sein kann. Der weitere Sensor kann dazu eingerichtet sein, einen oder den Druck in dem Behälter 3 zu erfassen. Der weitere Sensor kann mit der Steuereinheit verbunden sein, und/oder Daten mit der Steuereinheit austauschen. Es kann vorgesehen sein, dass bei der Steuerung und/oder Regelung der Fördereinheit 5 und/oder der weiteren Fördereinheit 4 und/oder der zweiten Fördereinheit 6 die Steuereinheit die von dem weiteren Sensor erfassten Werte berücksichtigen kann.

In einigen Ausführungsformen kann vorgesehen sein, dass ein Filter 19 zwischen dem Behälter 3 und Druckkopf 2, und/oder Druckkopf 2 und dem Behälter 3 vorgesehen sein kann. Ein entsprechender Filter 19 kann beispielsweise an und/oder in der Zuleitung 11 und/oder der Rückleitung 12 vorgesehen und/oder angeordnet sein. Der Filter 19 kann dazu eingerichtet sein, von dem Druckmittel durchströmt zu sein oder werden. Der Filter 19 kann dazu eingerichtet sein, nicht gelöste Luft aus dem Druckmittel, z.B. Tinte, zu ziehen und/oder zu entfernen. Der Filter 19 kann dazu eingerichtet sein, Fremdkörper, Verunreinigungen, Flocken, Verklumpungen, Agglomerate oder dergleichen aus dem Druckmittel herauszufiltern.

In einigen Ausführungsformen kann der Behälter 3 einen Füllstandsensor 15 aufweisen, und/oder ein Füllstandsensor 15 an, in und/oder bei dem Behälter 3 angeordnet sein. Der Füllstandsensor 15 kann dazu eingerichtet sein, einen Füllstand, insbesondere von Druckmittel, in dem Behälter 3 zu erfassen. Es kann vorgesehen sein, dass die Steuereinheit mit dem Füllstandsensor 15 verbunden sein kann, um von dem Füllstandsensor 15 erfasste Werte, insbesondere einen Füllstand, zu empfangen.

Alternativ oder zusätzlich kann vorgesehen sein, dass der Behälter 3 ein Schauglas aufweisen kann, und/oder dass eine Seitenwand des Behälters 3 zumindest abschnittsweise durchsichtig sein kann. Damit kann eine optische Kontrolle des Füllstands des Behälters 3 ermöglicht sein oder werden, und/oder eine optische Kontrolle erfolgen. Eine optische Kontrolle kann z.B. gegenüber einem Schwimmer oder sonstigen Sensor vorteilhaft und/oder zuverlässiger sein, da der Schwimmer in einigen Fällen an dem Behälterrand hängenbleiben kann. Es kann alternativ oder zusätzlich vorgesehen sein, durch eine oder die optische Kontrolle zu kontrollieren oder prüfen, ob das Druckmittel in dem Behölter 3 schäumt.

Es kann eine Beleuchtung vorgesehen sein, wodurch die optische Kontrolle je nach Art der optischen Kontrolle und/oder der Umgebung erleichtert und/oder verbessert sein oder werden kann. Die Beleuchtung kann an, bei oder in dem Behälter 3, und/oder dem Schauglas, angeordnet sein.

Alternativ oder zusätzlich kann eine Füllstandsmessung durch mindestens einen kapazitiven Sensor erfolgen. Alternativ oder zusätzlich kann eine Bestimmung des Füllstands basierend auf der Druckdifferenz, und/oder anhand der Druckdifferenz, erfolgen.

In einigen Ausführungsformen kann der Behälter 3 einen Temperatursensor 17 aufweisen, und/oder ein Temperatursensor 17 an, in und/oder bei dem Behälter 3 angeordnet sein. Der Temperatursensor 17 kann dazu eingerichtet sein, eine Temperatur von in dem Behälter 3 aufgenommenen Druckmittel zu erfassen. Der Temperatursensor 17 kann mit der Steuereinheit verbunden sein, und die Steuereinheit von dem Temperatursensor 17 erfasste Werte empfangen.

In einigen Ausführungsformen kann die Vorrichtung 1 ein Reservoir 21 aufweisen. In dem Reservoir 21 kann Druckmittel vorgehalten und/oder aufgenommen sein oder werden. Das Reservoir 21 kann dem Nachfüllen von Druckmittel dienen, beispielsweise wenn Druckmittel zum Bedrucken verwendet ist oder wird, und/oder verwendet worden ist. Das Reservoir 21 kann mit dem Behälter 3 fluidisch verbunden sein. Das Reservoir 21 kann über eine Leitung 13 mit dem Behälter 3 verbunden sein. Die Vorrichtung 1 kann eine Pumpe 22 aufweisen. Die Pumpe 22 kann dazu dienen und/oder dazu eingerichtet sein, Druckmittel aus dem Reservoir 21 in den Behälter 3 zu führen und/oder zu fördern. Es kann vorgesehen sein, dass die Steuereinheit mit der Pumpe 22 verbunden sein kann, und/oder die Pumpe 22 steuern und/oder regeln kann. In einigen Ausführungsformen kann vorgesehen sein, dass wenn in dem Behälter 3 eine Mindestfüllmenge unterschritten ist oder wird, die Pumpe 22 derart angesteuert sein oder werden kann, dass Druckmittel aus dem Reservoir 21 in den Behälter 3 strömen kann.

In einigen Ausführungsformen kann ein Filter 19 vorgesehen sein, der das dem Behälter 3 aus dem Reservoir 21 zugeführte Druckmittel filtern kann. Beispielsweise kann der Filter 19 an und/oder in der Leitung 13 angeordnet sein. Der Filter 19 kann dazu eingerichtet sein, von dem Druckmittel durchströmt zu sein oder werden. Der Filter 19 kann dazu eingerichtet sein, nicht gelöste Luft aus dem Druckmittel, z.B. Tinte, zu ziehen und/oder zu entfernen. Der Filter 19 kann dazu eingerichtet sein, Fremdkörper, Verunreinigungen, Flocken, Verklumpungen oder dergleichen aus dem Druckmittel herauszufiltern.

Die Vorrichtung 1 kann ein Siegelventil 23 aufweisen. In einigen Ausführungsformen kann das Siegelventil 23 dem Behälter 3 zugeordnet sein, und/oder dazu eingerichtet sein, den Behälter 3 zu versiegeln und/oder abzudichten. Es kann vorgesehen sein, dass das Siegelventil 23 fluidisch zwischen dem Behälter 3 und der Druckeinstellungseinheit 5 angeordnet sein kann, und/oder den Behälter 3 gegenüber der Druckeinstellungseinheit 5 fluidisch abdichten kann. In einigen Ausführungsformen kann das Siegelventil 23 an oder in der Leitung 14 angeordnet sein. Es kann vorgesehen sein, dass die Steuereinheit mit dem Siegelventil 23 verbunden sein kann, und/oder das Siegelventil 23 steuern und/oder regeln kann.

Das Siegelventil 23 kann insbesondere wenn die Vorrichtung 1, und/oder der Inkjet-Drucker, in einem Ruhezustand ist und/oder in einen Ruhezustand überführt wird, den Behälter 3 versiegeln und/oder abdichten. Damit kann sichergestellt sein oder werden, dass im Ruhezustand kein Druckmittel aus dem Druckkopf 2 austreten kann, z.B. austropfen kann.

Es kann vorgesehen sein, dass die Fördereinheit 4 und/oder die zweite Fördereinheit 6 in dem Behälter angeordnet sein kann, und/oder in den Behälter 3 integriert sein. Beispielsweise kann sich, wenn die Fördereinheit 4 und/oder die zweite Fördereinheit 6 in dem Behälter 3 angeordnet ist, und/oder in den Behälter 3 integriert ist, eine Platzersparnis, und/oder eine erleichterte Wartung und/oder Erreichbarkeit, ergeben. Die Fördereinheit 4 und/oder die zweite Fördereinheit 6 kann vibrationsarm sein, und/oder im Betrieb nur geringe Vibrationen erzeugen, so dass eine Anordnung und/oder Integration in den Behälter 3 ermöglicht sein kann. Die Fördereinheit 4 und/oder die zweite Fördereinheit 6 kann beispielsweise eine Mikrozahnringpumpe sein oder aufweisen, die vibrationsarm sein kann und/oder bei einem Durchfluss im Wesentlichen pulsfrei sein kann. Damit kann sich z.B. bei Anordnung und/oder Integration in dem Behälter 3 eine im Wesentlichen durch die Fördereinheit 4 und/oder die zweite Fördereinheit 6 ungestörte Druckeinstellung und/oder Strömung von Druckmittel zum und/oder von dem Druckkopf 2 ergeben.

Die in der vorstehenden Beschreibung, den Ansprüchen sowie der Zeichnung offenbarten Merkmale können sowohl einzeln als auch in beliebiger Kombination für die Verwirklichung der Erfindung wesentlich sein.

### Bezugszeichenliste

- 1: Vorrichtung
- 2: Druckkopf
- 3: Behälter
- 4: Fördereinheit
- 5: Druckeinstellungseinheit
- 6: zweite Fördereinheit
- 7: erster Sensor
- 8: zweiter Sensor
- 9: Einlass
- 10: Auslass
- 11: Zuleitung
- 12: Rückleitung
- 13: Leitung
- 14: Leitung
- 15: Füllstandsensor
- 16: Behältereinheit
- 17: Temperatursensor
- 18: Unterseite
- 19: Filter
- 20: dritter Sensor
- 21: Reservoir
- 22: Pumpe
- 23: Siegelventil

## Patentansprüche

1. Vorrichtung (1) zum Bedrucken eines Drucksubstrats, aufweisend:
- einen Druckkopf (2) zum Bedrucken eines Drucksubstrats mit einem Druckmittel,
- einen Behälter (3) zur Aufnahme des Druckmittels,
- einen ersten Sensor (7),
- einen zweiten Sensor (8),
- eine Fördereinheit (4) zum Fördern von Druckmittel, und
- eine Steuereinheit,
wobei der Behälter (3) fluidisch mit einem Einlass (9) des Druckkopfs (2) und fluidisch mit einem Auslass (10) des Druckkopfs (2) verbunden ist, so dass Druckmittel von dem Behälter (3) durch den Druckkopf (2) in den Behälter (3) strömbar ist, wobei der erste Sensor (7) dazu eingerichtet ist, eine Eigenschaft des Druckmittels zu erfassen, wenn Druckmittel von dem Behälter (3) zum Druckkopf (2) strömt, und der zweite Sensor (8) dazu eingerichtet ist, eine Eigenschaft des Druckmittels zu erfassen, wenn Druckmittel von dem Druckkopf (2) zu dem Behälter (3) strömt, wobei die Fördereinheit (4) fluidisch zwischen dem Behälter (3) und dem Druckkopf (2) angeordnet ist, wobei Druckmittel aus dem Behälter (3) durch die Fördereinheit (4) zu dem Druckkopf (2) strömbar ist oder wobei Druckmittel aus dem Druckkopf (2) durch die Fördereinheit (4) zu dem Behälter (3) strömbar ist, wobei die Steuereinheit dazu eingerichtet ist, basierend auf der von dem ersten Sensor (7) und/oder dem zweiten Sensor (8) erfassten Eigenschaft die Fördereinheit (4) zu steuern.

2. Vorrichtung (1) nach Anspruch 1, wobei die Fördereinheit (4) eine Pumpe ist oder aufweist, bevorzugt eine Mikrozahnringpumpe und/oder eine Gaspumpe.

3. Vorrichtung (1) nach einem der vorangegangenen Ansprüche, bei der die Steuereinheit dazu eingerichtet ist, die Fördereinheit (4) derart anzusteuern, dass ein Meniskusdruck des Druckkopfs (2) zwischen -50 mbar und 500 mbar, bevorzugt zwischen -50 mbar und 250 mbar, beträgt.

4. Vorrichtung (1) nach einem der vorangegangenen Ansprüche, bei der die Steuereinheit dazu eingerichtet ist, basierend auf der von dem ersten Sensor (7) und/oder dem zweiten Sensor (8) erfassten Eigenschaft eine Fördermenge und/oder einen Förderdruck der Fördereinheit (4) zu steuern.

5. Vorrichtung (1) nach einem der vorangegangenen Ansprüche, bei der der erste Sensor (7) und/oder der zweite Sensor (8) ein Drucksensor ist oder aufweist.

6. Vorrichtung (1) nach einem der vorangegangenen Ansprüche, bei der der erste Sensor (7) und der zweite Sensor (8) dazu eingerichtet sind, einen Druck des Druckmittels zu erfassen, und die Steuereinheit dazu eingerichtet ist, eine Druckdifferenz der von dem ersten Sensor (7) und dem zweiten Sensor (8) erfassten Drücke zu bestimmen und die erste Druckeinstellungseinheit und/oder die zweite Druckeinstellungseinheit (5) basierend auf der Druckdifferenz zu steuern.

7. Vorrichtung (1) nach einem der vorangegangenen Ansprüche, bei der der erste Sensor (7) und der zweite Sensor (8) dazu eingerichtet sind, einen Druck des Druckmittels zu erfassen, und die Steuereinheit dazu eingerichtet ist, einen Mittelwert der von dem ersten Sensor (7) und dem zweiten Sensor (8) erfassten Drücke zu bestimmen und die erste Druckeinstellungseinheit und/oder die zweite Druckeinstellungseinheit (5) basierend auf dem Mittelwert zu steuern.

8. Vorrichtung (1) nach einem der vorangegangenen Ansprüche, bei der die Fördereinheit (4) fludisch vor dem ersten Sensor (7) oder fludisch nach dem zweiten Sensor (8) angeordnet ist.

9. Vorrichtung (1) nach einem der vorangegangenen Ansprüche, die eine zweite Fördereinheit (6) aufweist, wobei die Fördereinheit (4) derart angeordnet ist, dass Druckmittel aus dem Behälter (3) durch die Fördereinheit (4) zu dem Druckkopf (2) strömbar ist und die zweite Fördereinheit (6) derart angeordnet ist, dass Druckmittel aus dem Druckkopf (2) durch die Fördereinheit (4) zu dem Behälter (3) strömbar ist.

10. Vorrichtung (1) nach Anspruch 9, bei der die zweite Fördereinheit (6) fluidisch nach dem zweiten Sensor (8) angeordnet ist.

11. Vorrichtung (1) nach einem der vorangegangenen Ansprüche, die eine Druckeinstellungseinheit (5) aufweist, die dazu eingerichtet ist, einen Druck in dem Behälter (3) einzustellen.

12. Vorrichtung (1) nach Anspruch 11, bei der die Druckeinstellungseinheit (5) ein Proportionalventil und/oder eine Gaspumpe ist oder aufweist.

13. Verfahren zum Steuern einer Vorrichtung (1) zum Bedrucken eines Drucksubstrats, mit den Schritten:
- Erfassen einer Eigenschaft eines von einem Behälter (3) der Vorrichtung (1) zu einem Druckkopf (2) der Vorrichtung (1) strömenden Druckmittels mit einem ersten Sensor (7);
- Erfassen einer Eigenschaft eines von einem dem Druckkopf (2) zu dem Behälter (3) der Vorrichtung (1) strömenden Druckmittels mit einem zweiten Sensor (8); und
- Steuern, basierend auf den von dem ersten und dem zweiten Sensor (8) erfassten Eigenschaften des Druckmittels, einer Fördereinheit (4) der Vorrichtung (1), wobei die Fördereinheit (4) einen Förderdruck und/oder eine Fördermenge des Druckmittels basierend auf den von dem ersten und dem zweiten Sensor (8) erfassten Eigenschaften einstellt.

14. Verfahren nach Anspruch 13, wobei die Fördereinheit (4) derart gesteuert wird, dass ein Meniskusdruck des Druckkopfs (2) zwischen -50 mbar und 500 mbar, bevorzugt zwischen -50 mbar und 250 mbar, beträgt.

15. Verfahren nach Anspruch 13 oder 14, wobei der erste Sensor (7) und der zweite Sensor (8) einen Druck misst, eine Druckdifferenz und/oder ein Mittelwert der von dem ersten Sensor (7) und dem zweiten Sensor (8) erfassten Drücke bestimmt wird, und die Fördereinheit (4) basierend auf der Druckdifferenz und/oder dem Mittelwert gesteuert wird.
